# EUROPÄISCHE PATENTSCHRIFT

(11) **EP 1 361 055 B1**
(45) Veröffentlichungstag und Bekanntmachung des Hinweises auf die Patenterteilung: **30.07.2008**
(21) Anmeldenummer: 03008314.1
(22) Anmeldetag: 10.04.2003
(51) Int. Cl.: B41F 31/15, B41F 31/00

(54) **Verreibungsantrieb für eine Walze**
Drive for an oscillating roller
Entraînement pour un rouleau baladeur

(30) Priorität: 07.05.2002 DE 20207179 U
(43) Veröffentlichungstag der Anmeldung: 12.11.2003
(73) Patentinhaber: manroland AG, 63075 Offenbach (DE)
(72) Erfinder: Simeth, Claus, 63032 Offenbach (DE)
(74) Vertreter: Stahl, Dietmar

(56) Entgegenhaltungen:
- FR-A- 2 515 577
- US-A- 1 977 444

## Beschreibung

Die Erfindung betrifft einen Verreibungsantrieb für eine Walze in einer Verarbeitungsmaschine, insbesondere in einer Druckmaschine, nach dem Oberbegriff von Anspruch 1 und 2.

### [Stand der Technik]

Ein Verreibungsantrieb dieser Art ist aus DE 26 21 429 A1 bekannt. Der Verreibungsantrieb dient dem axial changierenden Antrieb einer rotativ antreibbaren Walze, hier als Reiber bezeichnet, in einer Druckmaschine. Die Walze ist vorzugsweise Bestandteil eines Farbwerkes, welches durch mehrere Walzen, einschließlich mehrere Reiberwalzen, gebildet ist. Jeder Reiberwalze ist ein eigener Antrieb für die axiale Verreibungsbewegung (auch Changierbewegung genannt) zugeordnet und diese Verreibungsbewegung ist in ihrer Phasenlage einstellbar. Der Verreibungsmechanismus besteht aus einer axial starren, mit einer Kurvennut versehenen Buchse, die von einem Gleitsteintopf umfasst ist. Am Gleitsteintopf ist ein in die Kurvennut der Buchse eingreifender, über einen Doppelhebel mit der Reiberwalze verbundener Gleitstein angeordnet. Der Gleitsteintopf ist in Umfangsrichtung verstellbar und axial beweglich angeordnet.

Von Nachteil ist hierbei, dass der Verreibungsmechanismus durch die eingesetzten Bauteile, wie Buchse mit Kurvennut, Gleitsteintopf sowie Doppelhebel, konstruktiv relativ aufwendig ausgeführt ist. Unter dem Aspekt des häufig begrenzten Einbauraumes in der Druckmaschine ist diese Ausbildung nur bedingt einsetzbar.

Aus FR-A-25 15 577 ist ein Verreibungsantrieb für eine Walze in einer Druckmaschine bekannt. Dabei weist ein mit dem Antrieb gekoppelter Eintriebsmechanismus zumindest ein Ritzelzahnrad auf, welches mit einem Zahnrad gekoppelt ist.

Das Zahnrad ist auf einer WeNe angeordnet, an deren Ende eine Scheibe zentrisch angeordnet ist. An der Scheibe ist ein Stift angeordnet, welcher endseitig mit einem Hebel verbunden ist. Der Hebel ist am anderen Ende mittels eines weiteren Stifts mit einem die Walze aufnehmenden Lagergehäuse verbunden. Dabei sind beide Stifte achsparallel zueinander angeordnet.

Aus US-A-1977444 ist ein weiterer Verreibungsantrieb bekannt, wobei ein mit dem Antrieb gekoppelter Eintriebsmechanismus zumindest ein mit einem Zahnrad gekoppeltes Ritzelzahnrad umfasst. Das Zahnrad ist endseitig auf einer gekröpften Welle fixiert. Weiterhin ist auf der Welle eine Verbindungsstange angeordnet, die mit einer Lageröse einer Walze mittels eines Bolzens gekoppelt ist.

### [Aufgabe der Erfindung]

Der Erfindung liegt die Aufgabe zugrunde einen Verreibungsantrieb der eingangs genannten Art zu schaffen, der die genannten Nachteile vermeidet, der insbesondere einen verbesserten

Verreibungsmechanismus aufweist und einen geringen Bauraum benötigt.

Gelöst wird die Aufgabe durch die Ausbildungsmerkmale von Anspruch 1 und 2. Weiterbildungen ergeben sich aus den Unteransprüchen.

Ein erster Vorteil ist darin begründet, dass der Verreibungsantrieb für eine Walze, speziell als Reiberwalze, insgesamt eine kompakte Bauform aufweist und in der Verarbeitungsmaschine einen geringen Bauraum benötigt. Weiterhin ist der Verreibungsantrieb der Reiberwalze mit einer geringen Anzahl von Teilen in Platz sparender Ausbildung realisierbar und ist darüber hinaus kostengünstig herstellbar.

Vorteilhaft ist weiterhin, dass der Verreibungsantrieb für die Walzen universell in Verarbeitungsmaschinen, insbesondere Druckmaschinen, vorzugsweise bei Reiberwalzen von Farb- und/oder Feuchtwerken in Offsetdruckmaschinen, einsetzbar ist.

Von Vorteil ist ferner, dass der Antrieb für die Rotationsbewegung der Reiberwalze an einem Ende der Reiberwalze und der Antrieb für die Verreibungsbewegung an dem gegenüber liegendem Ende der Reiberwalze angeordnet ist. Die beidseitige Aufteilung der Antriebe für die Rotationsbewegung sowie für die Verreibungsbewegung der Reiberwalze bedingt auf beiden Seiten einen relativ geringen Platzbedarf. In dem entsprechenden Verreibungsantrieb für die Reiberwalze ist der Verreibungseinsatz und/oder der Changierhub (axialer Verreibungshub) einstellbar. Dabei ist eine Unterbrechung des Antriebes für die Rotationsbewegung der Reiberwalze nicht erforderlich. Bei Bedarf ist ebenso eine Unterbrechung realisierbar, indem der Rotationsantrieb mittels einer betätigbaren Schaltkupplung stillsetzbar bzw. erneut zuschaltbar ist.

Von Vorteil ist ferner, dass der axiale Verreibungshub der Walze am Zahnrad eines Eintriebsmechanismuses fest einstellbar, oder gestuft oder stufenlos einstellbar ist. Hierzu weist das Zahnrad einen fest anordenbaren oder gestuft oder stufenlos justierbaren Bolzen auf, welcher achsparallel zur Achse des antreibbaren Zahnrades anordenbar ist. In einer Weiterbildung ist der Bolzen zur Zahnradachse fluchtend anordenbar, so dass bei Bedarf der Verreibungshub gleich Null ist.

Ein weiterer Vorteil besteht darin, dass bei Anordnung mehrerer Reiberwalzen, beispielsweise in einem Farbwerk einer Offsetdruckmaschine, die Antriebe für die Rotationsbewegung auf einer Seite der Verarbeitungsmaschine und die Antriebe für die Verreibungsbewegung der Reiberwalzen auf der gegenüberliegenden Seite angeordnet sind. Sämtliche Antriebe für die Rotationsbewegung sind miteinander gekoppelt. Ebenso sind die Antriebe für die Verreibungsbewegung miteinander gekoppelt.
Bei Anordnung mehrerer Reiberwalzen, beispielsweise in einem Farbwerk, sind vorzugsweise die zugeordneten Verreibungsantriebe baugleich ausgeführt. Der Verreibungseinsatz ist durch den Eingriff eines Zugmittels frei wählbar. Bevorzugt ist auf jeder Antriebsseite der Reiberwalzen ein Zugmittelgetriebe mit Riemenscheibe pro Reiberwalze anordenbar. Alternativ ist jeder Reiberwalze ein separater Antrieb für die Rotationsbewegung und/oder ein separater Verreibungsantrieb anordenbar. Beispielsweise sind alternativ zentral oder separat steuerbare Einzelantriebe pro Reiberwalze einsetzbar.

### [Beispiele]

Die Erfindung soll an einem Ausführungsbeispiel näher erläutert werden. Dabei zeigen schematisch:
- Fig. 1: ein Farbwerk mit mehreren Reiberwalzen in Seitenansicht,
- Fig. 2: einen Eintriebsmechanismus,
- Fig. 3: einen Verreibungsantrieb in erster Ausbildung mit dem Eintriebsmechanismus gemäß Figur 2 (Schnitt A-A),
- Fig. 4: den Verreibungsantrieb gemäß Figur 3 (Schnitt B-B),
- Fig. 5: einen Verreibungsantrieb in zweiter Ausbildung, und
- Fig. 6: eine Seitenansicht von Figur 5 (Schnitt C-C).

Ein Farbwerk für eine Verarbeitungsmaschine, vorzugsweise eine Offsetdruckmaschine, weist einen Formzylinder 1 auf, welcher eine Druckform trägt. Dabei ist eine druckfertige Druckform auf dem Formzylinder fixierbar oder eine auf dem Formzylinder fixierte Druckform ist direkt belichtbar. Alternativ ist der Formzylinder 1 (ohne Druckform bzw. Druckplatte) derart ausgebildet, dass eine Bebilderung, eine Entbilderung und eine erneute Bebilderung direkt auf dem Formzylinder 1 realisierbar ist.

Mit dem Formzylinder 1 sind mehrere Farbauftragwalzen 2 in Funktionsverbindung, denen wiederum Reiberwalzen 3 in Kontakt zugeordnet sind. Die Reiberwalzen 3 sind weiterhin mit Farbwalzen 4 gekoppelt. Insgesamt liegt somit ein geschlossener Walzenzug für ein Farbwerk vor. Eine Reiberwalze 3 ist mit einem Dosiersystem in Funktionsverbindung, welches im vorliegenden Beispiel durch eine Heberwalze 5 sowie eine Farbkastenwalze 6 mit zugeordneten Farbkasten gebildet ist. Die Heberwalze 5 nimmt bekanntlich Farbe von der Farbkastenwalze 6 ab und überträgt diese an den Walzenzug, so dass die Druckform auf dem bzw. der Formzylinder 1 selbst eingefärbt wird. Alternativ ist das Dosiersystem auch unter Verwendung einer Filmwalze realisierbar.

An jeweils einem Ende der Reiberwalze 3 sind einzelne Verreibungsantriebe 11 angeordnet. Bevorzugt sind dazu alle Verreibungsantriebe 11 baugleich ausgeführt und alle Verreibungsantriebe 11 sind auf der gleichen Seite der Offsetdruckmaschine, beispielsweise der B-Seite, angeordnet. Jeder Verreibungsantrieb 11 ist mit einem vorgeordneten Eintriebsmechanismus 7 gekoppelt.

Jeder Eintriebsmechanismus 7 weist eine Riemenscheibe 12 auf, wobei jede Riemenscheibe 12 mit wenigstens einem endlos umlaufenden Zugmittel 13, beispielsweise einem Zahnriemen, gekoppelt ist. Dabei ist das Zugmittel 13 über gestellfeste, drehbar gelagerte Umlenkrollen 15 geführt, wobei bevorzugt wenigstens eine Umlenkrolle 15 als Spannrolle für das Zugmittel 13 ausgebildet ist. Weiterhin ist das Zugmittel 13 mit einem schaltungstechnisch mit einer Steuerung verbundenen Antriebsmotor 14 gekoppelt. Der Antriebsmotor 14 trägt eine mit dem Zugmittel 13 in Eingriff gekoppelte Antriebsscheibe.

Jeder Eintriebsmechanismus 7 ist bevorzugt durch die bereits erwähnte Riemenscheibe 12 sowie ein Ritzelzahnrad 8 gebildet, wobei die Riemenscheibe 12 und das Ritzelzahnrad 8 auf einem in einem Gestell gelagerten Wellenzapfen 9 mit Ritzelachse 25 drehbar sind. Das Ritzelzahnrad 8 ist ferner mit einem auf einer Zahnradwelle 18 mit Zahnradachse 16 angeordneten Zahnrad 10 in Eingriff.

In bevorzugter Ausbildung ist das Ritzelzahnrad 8 und das Zahnrad 10 als Schneckengetriebe ausgebildet. Das Ritzelzahnrad 8 ist dabei vorzugsweise die Schnecke und das Zahnrad 10 ist das Schneckenrad. Die Zahnradachsen von Ritzelachse 25 (Ritzelzahnrad 8) und die Zahnradachse 16 (Zahnrad 10) sind hierbei im Winkel um 90° zueinander in beabstandeten Ebenen versetzt angeordnet. Ein derartiges Schneckengetriebe läuft geräuscharm und ist innerhalb der Verarbeitungsmaschine raumsparend anordenbar.

Dem Eintriebsmechanismus 7 mit Riemenscheibe 12, Ritzelzahnrad 8 und Zahnrad 10 ist der Verreibungsantrieb 11 nachgeordnet. Dazu ist an einer Stirnseite (Seitenfläche) des Zahnrades 10 bevorzugt parallel zur Zahnradachse 16 (seitenversetzt parallel) ein erster Bolzen 17 angeordnet. Dieser erste Bolzen 17 ist bevorzugt außermittig zur Zahnradachse 16 und vorzugsweise fest (unlösbar) am Zahnrad 10 angeordnet. Dabei entspricht die Größe des Versatzes des ersten Bolzens 17 zur Zahnradachse 16 der Größe des gewünschten axialen Verreibungshubes der Reiberwalze 3.

In einer Weiterbildung ist der erste Bolzen 17 am Zahnrad 10 ortsveränderlich anordenbar (lösbar), beispielsweise indem am Zahnrad 10 ein radial verlaufendes Langloch oder mehrere konzentrische Absteckbohrungen zwecks Aufnahme dieses Bolzens 17 angeordnet sind. Somit ist der erste Bolzen 17 konzentrisch zur Zahnradachse 16 veränderlich positionier- und fixierbar. In einer weiteren Ausbildung ist der Bolzen 17 lösbar an einer Seitenfläche des Zahnrades 10 und fluchtend zur Zahnradachse 16 anordenbar. Bei dieser zentrischen Anordnung ist der axiale Verreibungshub gleich Null und die Reiberwalze 3 ist lediglich rotativ antreibbar.

In einer ersten Ausbildung durchdringt der erste Bolzen 17 einen zweiten Bolzen 22. Dabei kreuzen sich deren Achsen rechtwinkelig. Der erste Bolzen 17 bildet mit dem zweiten Bolzen 22 ein Drehgelenk 20. Der zweite Bolzen 22 ist jeweils endseitig in einem Lagerarm 23 axial schiebebeweglich gelagert und ist endseitig ein Schiebegelenk 21. Getriebetechnisch liegt somit ein Dreh-/Schubgelenk 20,21 vor. Der Lagerarm 23 ist hierzu an einem Ende zur Aufnahme des zweiten Bolzens 22 beidseitig abgekröpft und am gegenüberliegenden Ende ist der Lagerarm 23 drehbar zur Reiberwalzenachse 19 mit einem weiteren Drehgelenk 27 mit der Reiberwalze 3 gekoppelt. Der zweite Bolzen 22 ist somit endseitig in zwei Schiebegelenken 21 gelagert.

Zusammengefasst besteht der Verreibungsantrieb 11 in erster Ausbildung zumindest aus dem mit einem Antrieb gekoppelten Eintriebsmechanismus 7 mit wenigstens einem mit dem Zahnrad 10 gekoppelten Ritzelzahnrad 8. An einer Seitenfläche des Zahnrades 10 ist der erste Bolzen 17 angeordnet, welcher mit dem zweiten Bolzen 22 das Drehgelenk 20 bildet, indem der erste Bolzen 17 den zweiten Bolzen 22 durchdringt. Der zweite Bolzen 22 bildet mit dem Lagerarm 23 das Schiebegelenk 21, indem der zweite Bolzen 22 im Lagerarm 23 an beiden Enden schiebebeweglich aufgenommen ist. Der Lagerarm 23 ist um die Reiberwalzenachse 19 drehbeweglich unter Bildung eines weiteren Drehgelenkes 27 endseitig mit der Walze 3 gekoppelt.

Die Wirkungsweise ist wie folgt: Von der Riemenscheibe 12 wird der Antrieb über den Wellenzapfen 9 auf das Ritzelzahnrad 8 eingeleitet und vom Ritzelzahnrad 8 auf das Zahnrad 10 übertragen. Das Zahnrad 10 läuft um die Zahnradachse 16 um und der erste Bolzen 17 rotiert zentrisch bei Anordnung auf der Zahnradachse 16 oder bevorzugt exzentrisch bei konzentrischer Anordnung zur Zahnradachse 16. Während der Rotationsbewegung des Zahnrades 10 rotiert der erste Bolzen 17 im Drehgelenk 20 und der zweite Bolzen 22 führt eine Axialbewegung im Schiebegelenk 21 aus. Gleichzeitig wird der Lagerarm 23 durch die Bolzen 17, 22 in Richtung der Reiberwalzenachse 19 axial hin- und zurück bewegt und somit die Reiberwalze 3 in eine axiale Verreibungsbewegung entlang der Reiberwalzenachse 19 versetzt.

In einer zweiten Ausbildung ist der Eintriebsmechanismus 7 (Riemenscheibe 12, Ritzelzahnrad 8 und Zahnrad 10) analog zur ersten Ausbildung ausgeführt. Der erste Bolzen 17 ist ebenso am Zahnrad 10 angeordnet, durchdringt jedoch einen drehbeweglich in einem Schwingarm 24 gelagerten, axial fixierten Gelenkbolzen 28. Der Gelenkbolzen 28 ist an beiden Enden in je einem Drehgelenk 20 im Schwingarm 24 gelagert. Der Schwingarm 24 weist eine Aussparung 29 auf, welche als Freiraum für die Schiebebewegung des ersten Bolzens 17 dient. Der erste Bolzen 17 ragt in diese Aussparung 29 hinein. Der erste Bolzen 17 und der Gelenkbolzen 28 bilden dabei ein Schiebegelenk 21 und der Gelenkbolzen 28 bildet mit dem Schwingarm 24 ein Drehgelenk 20. Getriebetechnisch liegt somit ein Dreh-/Schubgelenk 20,21 vor. Der Schwingarm 24 ist an der Reiberwalze 3 endseitig im Drehgelenk 27 drehbar gelagert und schwingt mit dem Dreh-/ Schubgelenk 20,21 auf einer Führungskurve 26. Die Endlagen des Drehgelenkes 20 sind in Fig. 6 durch die Positionen 20' und 20'' aufgezeigt.

Zusammengefasst besteht der Verreibungsantrieb 11 in zweiter Ausbildung zumindest aus dem mit einem Antrieb gekoppelten Eintriebsmechanismus 7 mit wenigstens einem mit dem Zahnrad 10 gekoppelten Ritzelzahnrad 8. An einer Seitenfläche des Zahnrades 10 ist der erste Bolzen 17 angeordnet, welcher mit dem Gelenkbolzen 28 ein Schiebegelenk 21 bildet. Dabei durchdringt der erste Bolzen 17 den Gelenkbolzen 28. Der Gelenkbolzen 28 bildet mit dem Schwingarm 24 das Drehgelenk 20, indem der Gelenkbolzen 28 drehbar im Schwingarm 24 gelagert ist. Der Schwingarm 24 ist um die Reiberwalzenachse 19 drehbeweglich unter Bildung des weiteren Drehgelenkes 27 endseitig mit der Walze 3 gekoppelt.

Die Wirkungsweise ist wie folgt: Von der Riemenscheibe 12 wird der Antrieb über das Ritzelzahnrad 8 auf das Zahnrad 10 übertragen und der erste Bolzen 17 rotiert zentrisch oder exzentrisch um die Zahnradachse 16. Während der Rotation des Zahnrades 10 (mit dem ersten Bolzen 17) führt dieser erste Bolzen 17 im Gelenkbolzen 28 eine Schiebebewegung in Achsrichtung des Bolzens 17 aus (Schiebegelenk 21). Gleichzeitig bewegt sich der Gelenkbolzen 28 im Schwingarm 24 (Drehgelenk 20) und der Schwingarm 24 schwingt im Drehgelenk 27 um die Reiberwalzenachse 19. Gleichzeitig wird die axiale Verreibungsbewegung auf die Reiberwalze 3 übertragen.

Der Verreibungseinsatz ist individuell durch den Eingriff des Zugmittels an jeder Riemenscheibe 12 festlegbar. Alternativ ist statt des Zugmittels 13 auch ein Einzelantrieb pro Reiberwalze 3 anordenbar.

### [Bezugszeichenliste]

- 1: Formzylinder
- 2: Farbauftragwalze
- 3: Reiberwalze
- 4: Farbwalze
- 5: Heberwalze
- 6: Farbkastenwalze
- 7: Eintriebsmechanismus
- 8: Ritzelzahnrad
- 9: Wellenzapfen
- 10: Zahnrad
- 11: Verreibungsantrieb
- 12: Riemenscheibe
- 13: Zugmittel
- 14: Antriebsmotor
- 15: Umlenkrollen
- 16: Zahnradachse
- 17: erster Bolzen
- 18: Zahnradwelle
- 19: Reiberwalzenachse
- 20: Drehgelenk
- 21: Schiebegelenk
- 22: zweiter Bolzen
- 23: Lagerarm
- 24: Schwingarm
- 25: Ritzelachse
- 26: Führungskurve
- 27: Drehgelenk
- 28: Gelenkbolzen
- 29: Aussparung

## Patentansprüche

1. Verreibungsantrieb für eine Walze (3) in einer Verarbeitungsmaschine, vorzugsweise in einer Druckmaschine, mit jeweils einem separaten Antrieb für die axiale Verreibungsbewegung und für die Rotationsbewegung der Walze (3), wobei ein mit einem Antrieb gekoppelter Eintriebsmechanismus (7) zumindest ein Ritzelzahnrad (8) aufweist, welches mit einem Zahnrad (10) gekoppelt ist,
**dadurch gekennzeichnet,**
**dass** an einer Seitenfläche des Zahnrades (10) ein erster Bolzen (17) angeordnet ist, welcher mit einem zweiten Bolzen (22) ein Drehgelenk (20) bildet, indem der erste Bolzen (17) den zweiten Bolzen (22) durchdringt,
**dass** der zweite Bolzen (22) mit einem Lagerarm (23) ein Schiebegelenk (21) bildet, indem der zweite Bolzen (22) endseitig in zwei fluchtenden Schiebegelenken (21) gelagert und der Lagerarm (23) beidseitig zur Aufnahme des zweiten Bolzens (22) gekröpft ist, und
**dass** der Lagerarm (23) unter Bildung eines weiteren Drehgelenkes (27) mit der Walze (3) gekoppelt ist.

2. Verreibungsantrieb für eine Walze (3) in einer Verarbeitungsmaschine, vorzugsweise in einer Druckmaschine, mit jeweils einem separaten Antrieb für die axiale Verreibungsbewegung und für die Rotationsbewegung der Walze (3), wobei ein mit einem Antrieb gekoppelter Eintriebsmechanismus (7) zumindest ein Ritzelzahnrad (8) aufweist, welches mit einem Zahnrad (10) gekoppelt ist,
**dadurch gekennzeichnet,**
**dass** an einer Seitenfläche des Zahnrades (10) ein erster Bolzen (17) angeordnet ist, welcher mit einem Gelenkbolzen (28) ein Schiebegelenk (21) bildet, indem der erste Bolzen (17) den Gelenkbolzen (28) durchdringt,
**dass** der Gelenkbolzen (28) mit einem Schwingarm (24) ein Drehgelenk (20) bildet, indem der Gelenkbolzen (28) drehbar im Schwingarm (24) gelagert ist, und
**dass** der Schwingarm (24) unter Bildung eines weiteren Drehgelenkes (27) mit der Walze (3) gekoppelt ist.

3. Verreibungsantrieb nach Anspruch 1 oder 2,
**dadurch gekennzeichnet,**
**dass** der erste Bolzen (17) unlösbar an der Seitenfläche des Zahnrades (10) angeordnet ist.

4. Verreibungsantrieb nach Anspruch 1 oder 2,
**dadurch gekennzeichnet,**
**dass** der erste Bolzen (17) lösbar an der Seitenfläche des Zahnrades (10) angeordnet ist und konzentrisch zur Zahnradachse (16) des Zahnrades (10) veränderlich positionierbar ist.

5. Verreibungsantrieb nach Anspruch 1 oder 2,
**dadurch gekennzeichnet,**
**dass** der erste Bolzen (17) lösbar an der Seitenfläche des Zahnrades (10) angeordnet ist und fluchtend zur Zahnradachse (16) des Zahnrades (10) anordenbar ist.

6. Verreibungsantrieb nach Anspruch 2,
**dadurch gekennzeichnet,**
**dass** der Schwingarm (24) eine Aussparung (29) aufweist, in die der erste Bolzen (17) hineinragt und den Gelenkbolzen (28) an beiden Enden im Drehgelenk (20) aufnimmt.

## Claims

1. Distribution drive for a roller (3) in a processing machine, preferentially in a printing machine, each with a separate drive for the axial distribution motion and for the rotary motion of the roller (3), wherein an input mechanism (7) coupled with a drive comprises at least one pinion gear (8) which is coupled with a gear (10), **characterized in that** on a lateral surface of the gear (10) a first pin (17) is arranged which with a second pin (22) forms a rotary joint (20), **in that** the first pin (17) penetrates the second pin (22), that the second pin (22) with a bearing arm (23) forms a sliding joint (21) **in that** the second pin (22) on the end side is mounted in two aligned sliding joints (21) and the bearing arm (23) is offset on both sides to accommodate the second pin (22) and that the bearing arm (23) is coupled with the roller (3) forming a further rotary joint (27).

2. The distribution drive for a roller (3) in a processing machine, preferentially in a printing machine, each with a separate drive for the axial distribution motion and for the rotary motion of the roller (3), wherein an input mechanism (7) coupled with a drive comprises at least one pinion gear (8) which is coupled with a gear (10), **characterized in that** on a lateral surface of the gear (10) a first pin (17) is arranged which with a joint pin (28) forms a sliding joint (21) **in that** the first pin (17) penetrates the joint pin (28), that the joint pin (28) with a swing arm (24) forms a rotary joint (20), **in that** the joint pin (28) is rotatably mounted in the swing arm (24) and that the swing arm (24) is coupled with the roller (3) forming a further rotary joint (27) .

3. The distribution drive according to Claim 1 or 2, **characterized in that** the first pin (17) is inseparably arranged on the lateral surface of the gear (10).

4. The distribution drive according to Claim 1 or 2, **characterized in that** the first pin (17) is separably arranged on the lateral surface of the gear (10) and variably positionable concentrically to the gear axis (16) of the gear (10).

5. The distribution drive according to Claim 1 or 2, **characterized in that** the first pin (17) is separably arranged on the lateral surface of the gear (10) and can be arranged in alignment with the gear axis (16) of the gear (10).

6. The distribution drive according to Claim 2,
**characterized in that** the swing arm (24) comprises a recess (29) into which the first pin (17) protrudes and accommodates the joint pin (28) on both ends in the rotary joint (20).

## Revendications

1. Entraînement de distribution pour un cylindre (3) dans une machine transformatrice, de préférence dans une machine à imprimer, avec chaque fois un entraînement séparé pour le déplacement axial de distribution et pour le déplacement en rotation du cylindre (3), un mécanisme d'enfoncement (7) accouplé à un entraînement comportant au moins un pignon (8) qui est accouplé à une roue dentée (10),
**caractérisé en ce que**,
sur une surface latérale de la roue dentée (10) est disposé un premier boulon (17) formant avec un deuxième boulon (22) une articulation tournante (20) **en ce que** le premier boulon (17) traverse le deuxième boulon (22),
**en ce que** le deuxième boulon (22) forme avec un bras de palier (23) une articulation à glissière (21), **en ce que** le deuxième boulon (22) est logé côté extrémité dans deux articulations à glissière (21) alignées et **en ce que** le bras de palier (23) est coudé des deux côtés pour le logement du deuxième boulon (22), et
**en ce que** le bras de palier (23) est couplé avec le cylindre (3) en formant une articulation tournante (27) supplémentaire.

2. Entraînement de distribution pour un cylindre (3) dans une machine transformatrice, de préférence dans une machine à imprimer, avec chaque fois un entraînement séparé pour le déplacement axial de distribution et pour le déplacement en rotation du cylindre (3) un mécanisme d'enfoncement (7) accouplé à un entraînement comportant au moins un pignon (8) qui est accouplé à une roue dentée (10),
**caractérisé en ce que**,
sur une surface latérale de la roue dentée (10) est disposé un premier boulon (17) formant avec un deuxième boulon (28) une articulation à glissière (21) **en ce que** le premier boulon (17) traverse le deuxième boulon (28),
**en ce que** le boulon articulé (28) forme avec un bras oscillant (24) une articulation tournante (20), **en ce que** le boulon articulé (28) est logé de façon rotative dans le bras oscillant (24) et
**en ce que** le bras oscillant (24) est couplé au cylindre (3) en formant une articulation tournante (27) supplémentaire.

3. Entraînement de distribution selon la revendication 1 ou 2, **caractérisé en ce que**,
le premier boulon (11) est disposé de façon inamovible sur la surface latérale de la roue dentée (10).

4. Entraînement de distribution selon la revendication 1 ou 2, **caractérisé en ce que**,
le premier boulon (17) est disposé de façon amovible sur la surface latérale de la roue dentée (10) et est positionnable de façon variable et concentrique à l'axe de roue dentée (16) de la roue dentée (10).

5. Entraînement de distribution selon la revendication 1 ou 2,
**caractérisé en ce que**,
le premier boulon (17) est disposé de façon amovible sur la surface latérale de la roue dentée (10) et est susceptible d'être disposé en alignement sur l'axe de roue dentée (16) de la roue dentée (10).

6. Entraînement de distribution selon la revendication 2,
**caractérisé en ce que**,
le bras oscillant (24) comporte un dégagement (29) dans lequel saillit le premier boulon (17) et réceptionne le boulon articulé (28) sur les deux extrémités dans l'articulation tournante (20).
